# EUROPÄISCHE PATENTSCHRIFT

(11) **EP 1 908 554 B1**
(45) Veröffentlichungstag und Bekanntmachung des Hinweises auf die Patenterteilung: **22.04.2009**
(21) Anmeldenummer: 07117626.7
(22) Anmeldetag: 01.10.2007
(51) Int. Cl.: B24D 9/10

(54) **Schleifteller zur Vakuumbefestigung von Schleifmaterial**
Grinding plate for vacuum fixation of grinding material
Plateau de meule pour la fixation sous vide de matériau de meulage

(30) Priorität: 02.10.2006 DE 102006047007
(43) Veröffentlichungstag der Anmeldung: 09.04.2008
(73) Patentinhaber: OnSystem OHG, 68649 Gross-Rohrheim (DE)
(72) Erfinder: Oesterheld, Karsten, 99100 Erfurt-Salomonsborn (DE); Neeb, Thomas, 68649 Groß-Rohrheim (DE); Messerschmidt, Klaus, 70736 Fellbach (DE)
(74) Vertreter: Liedtke, Klaus

(56) Entgegenhaltungen:
- EP-A- 0 319 729
- WO-A-99/67057
- DD-A1- 225 093
- DE-U1- 29 809 710

## Beschreibung

Die Erfindung betrifft einen Schleifteller für ein Schleifgerät, der eine Aufnahme aufweist, an der Schleifmaterial mittels Saugwirkung befestigt wird, wobei im Schleifteller ein Kanal zur Befestigung des Schleifmaterials mittels Vakuum senkrecht zur Schleifebene angeordnet ist, welcher sich im zentralen Bereich des Schleiftellers befindet.

Im Stand der Technik sind verschiedene Befestigungsarten von Schleifpapier an einem Schleifteller bekannt. Aus DE 297 03 898 U1 ist ein Schleifteller bekannt, mit dem Schleifmaterial mittels einer Unterlegscheibe und Mutter auf der Antriebswelle verschraubt ist. In DE 197 29 125 C1 ist eine Anordnung beschrieben, bei der Schleifteller und Schleifmaterial miteinander verklebt sind. In DE 42 41 908 A1 ist eine Ausführung angegeben, bei der das Schleifmaterial am Schleifteller mittels Klettverschlusstechnik befestigt ist. Bei allen diesen Lösungen ist der zeitaufwendige Schleifmaterialwechsel nachteilig. Ein Schleifmaterialwechsel kann nicht automatisiert erfolgen.

Aus US 2001/0005668A1 ist eine Handschleifmaschine bekannt, bei der das Schleifmaterial mittels Vakuum an den Schleifteller gesaugt wird. Diese Lösung hat den Nachteil, dass der Schleifteller aus starrem Material besteht. Die Ausführung ist zudem nur für Rotationsschleifmaschinen geeignet.

In DD 225 093 A1 ist ein Schleifteller beschrieben, der flexibles Schleifmaterial mittels Saugwirkung aufnimmt. Das flexible Schleifmaterial wird aus mit Schleifkorn beschichtetem Trägermaterial gebildet. Der Schleifteller besteht aus einem Zentralsaugkanal, von welchem sternförmig angeordnete Horizontalsaugkanäle in Richtung Außenseite des Schleiftellers abzweigen und in mehrere, im Schleifteller gleichmäßig verteilt angeordnete Vertikalsaugkanäle münden. Diese Anordnung weist einige Nachteile auf. Es kann nur flexibles Schleifmaterial verwendet werden. Der Schleifteller muss aus bei der Bearbeitung der Werkstücke unverformbaren Material bestehen, um das Vakuum aufrechtzuerhalten. Die in DD 225 093 A1 gezeigte Lösung ist nur für Rotationsschleifer geeignet. Es sind mehrere Saugöffnungen auf der Schleifmaterialseite des Schleiftellers notwendig, um das flexible Schleifmaterial zu fixieren.

Aus DE 298 09 710 U1 ist eine maschinelle Bearbeitungsvorrichtung bekannt, bei der ein Schleifteller mit einer Aufnahme versehen ist, an der Schleifmaterial mittels Saugwirkung befestigt wird. Im Schleifteller ist senkrecht zur Schleifebene ein Kanal zur Befestigung des Schleifmaterials mittels Vakuum angeordnet. Der Kanal befindet sich im zentralen Bereich des Schleiftellers. Nachteilig ist dabei, dass das Schleifmaterial in einer Vertiefung im Schleifteller angeordnet, so dass nur ebene Flächen bearbeitet werden können.

Ein weiterer gattungsgemäßer Schleifteller ist aus der WO-A-99/67057 bekannt.

Der Erfindung liegt die Aufgabe zugrunde, eine Vakuumbefestigung von Schleifmaterial an einem Schleifgerät anzugeben, mit dem die Bearbeitung von ebenen und unebenen Flächen möglich ist, wobei eine kostengünstige und trotzdem sichere Befestigung auch für kleine Schleifmittel ermöglicht wird.

Die Aufgabe wird erfindungsgemäß mit einem Schleifteller, welcher die im Anspruch 1 angegebenen Merkmale aufweist, gelöst.

Vorteilhafte Weiterbildungen der Erfindung sind Gegenstand der Unteransprüche.

Der erfindungsgemäße Schleifteller verfügt zur Anbringung an einer Schleifmaschine über eine Aufnahme, an der Schleifmaterial mittels Saugwirkung befestigt wird. Der Schleifteller weist im Flächenmittelpunkt einen Kanal auf, der senkrecht zur Schleifebene steht und der von der Schleifmaterialseite zur gegenüberliegenden Seite des Schleiftellers verläuft. Vorteilhaft bei dieser Anordnung ist, dass nur ein Vakuumkanal zur Erzeugung der Haftung notwendig ist.

Die Befestigung eines Schleifmaterials wird ohne manuelle Tätigkeit erreicht, indem an einer Öffnung eines Vakuumkanals, die sich an der dem Schleifmaterial abgewandten Seite des Schleiftellers befindet, ein Vakuum angelegt wird, welches eine kraftschlüssige Verbindung des Schleifmaterials mit dem Schleifteller herstellt. Durch die Einsparung von Befestigungsmitteln auf der Rückseite des Schleifmaterials ergibt sich eine erhebliche Kostenersparnis. Durch den Wegfall einer manuellen Befestigung des Schleifmaterials reduziert sich außerdem die Rüstzeit der Schleifmaschine.

Das Vakuum kann mit Hilfe eines oder mehrerer Schläuche sowie durch im Inneren der Maschine verlaufende Kanäle oder Schläuche am Schleifteller erzeugt werden, so dass auch eine Beweglichkeit der Schleiftelleranordnung bei dem Einsatz in Exzenter-, Linear- oder Schwingschleifern ermöglicht wird.

Es ist jedes mit Schleifkorn beschichtetes Trägermaterial in der Anordnung ohne zusätzliche Beschichtung der Trägermaterialrückseite verwendbar. Als Material für den Schleifteller sind Metalle oder Kunststoffe verwendbar. Die Ausführung eines Schleiftellers aus Kunststoff ermöglicht aufgrund der elastischen Verformbarkeit des Schleiftellers eine Anpassung des Schleiftellers an ein Werkstück.

Die erfindungsgemäße Vorrichtung ermöglicht es, sehr dünne und flexible Schleifmittel mit sehr kleinen Durchmessern von Trägertellern sicher zu befestigen. Durch die zentrale Anordnung der Ansaugöffnung und die flexible Ausführung von Schleifmittel und Aufnahmeteller können nicht nur plane Flächen, sondern auch gewölbte Flächen bearbeitet werden. Das Schleifmittel kann verkantet auf das zu bearbeitende Teil aufgesetzt werden, ohne dass das Vakuum unterbrochen wird.

Im Folgenden wird die Erfindung an einem Ausführungsbeispiel näher erläutert. In der zugehörigen Zeichnung zeigen:
- Figur 1: eine schematische Darstellung einer Ausführungsform für eine Rotationsschleifmaschine,
- Figur 2: eine Schnittdarstellung durch den Schleifteller entlang der Schnittlinie A - A',
- Figur 3: eine Schnittdarstellung entlang der Schnittlinie A - A' durch einen Schleifteller mit Einfräsung im Trägermaterial,
- Figur 4: eine spezielle Schleifmittelausführung
und
- Figur 5: eine Anordnung, bei der der Schleifteller in einer Zusatzeinrichtung an einer handelsüblichen Schleifmaschine angebracht ist

In **Figur 1** ist eine Rotationsschleifmaschine dargestellt. Das Schleifgerät 1 enthält den Schleifteller 2, einem durch die Antriebswelle 3 und den Schleifteller 2 verlaufenden Vakuumkanal 4 und das mittels Vakuum befestigte Schleifmaterial 5. Der Schleifteller 2 ist mit der Antriebswelle 3 und über diese mit der Antriebseinheit 7 verbunden. Das Schleifmaterial 5 ist vorzugsweise als rundes Blättchen aus Papier mit darauf befestigten Schleifkörpern ausgeführt. Es sind jedoch auch andere Formen möglich, z.B. kann es als Wellenrand ausgebildet sein.

**Figur 2** zeigt eine vergrößerte schematische Schnittdarstellung des in Figur 1 enthaltenen Schleiftellers 2 entlang der Schnittlinie A-A'. Durch den Schleifteller 2 hindurch, senkrecht zur Schleifebene 8, verläuft der Vakuumkanal 4. Das Schleifmaterial 5 ist mittels Vakuum an der Unterseite des Schleiftellers 2 befestigt. Das Gewindestück 6 verbindet den Schleifteller 2 mit der in Figur 1 gezeigten Antriebswelle 3. Das Vakuum wird vorzugsweise mit Hilfe von hier nicht dargestellten Ejektoren erzeugt. Es kann aber auch mit Venturidüsen, Pumpen, Gebläse und Saugern erzeugt werden. Das Vakuum wird über ein oder mehrere Schläuche oder durch im Inneren der Maschine verlaufende Kanäle dem Schleifgerät 1 zugeführt und über den Vakuumkanal 5 zur Schleifmittelseite des Schleiftellers 2 geleitet. Durch das Vakuum wird bei am Schleifteller 2 anliegendem Schleifmaterial 5 eine Sogwirkung ausgebildet, die das Schleifmaterial 5 an den Schleifteller 2 saugt. Das Schleifmaterial 5 haftet durch die Sogwirkung am Schleifteller 2, wobei der Schleifteller 2 aus einem Material besteht, welches eine möglichst hohe Haftreibung zwischen Schleifteller 2 und Schleifmaterial 5 gewährleistet. Dadurch wird ein Verschieben des Schleifmaterials 5 auf dem Schleifteller 2 verhindert und die sichere Bearbeitung der Werkstücke ermöglicht. Der Schleifteller 2 besteht aus einem Oberteil 2.1 und einem Unterteil 2.2. Für das aus einem festen Trägermaterial bestehende Oberteil 2.1 wird vorzugsweise Kunststoff oder Metall verwendet, während das Unterteil 2.2 aus einem flexiblen Material, beispielsweise aus Neopren besteht. Es ist auch möglich, dass der Schleifteller 2 an seiner Unterseite, an der das Schleifmittel 5 anliegt, radiale kurze Schlitze aufweist, die mit der zentralen der Austrittsöffnung des Vakuumkanals verbunden sind und eine verbesserte Anlage des Schleifmittels 5 bewirken. Die Verwendung von elastischem Kunststoffmaterial für den Schleifteller 2 ermöglicht die Bearbeitung gekrümmter Werkstücke. Besonders vorteilhaft ist dabei, dass die erfindungsgemäße Ausführung auch für kleine Durchmesser und an Einhandschleifgeräten verwendbar ist.

**Figur 3** zeigt eine Ausführung, bei der in das Unterteil 2.2 des Schleiftellers 2 eine Einfräsung 2.2.1 eingearbeitet ist. Die Einfräsung 2.2.1 ist als umlaufende Nut an der Mantelfläche des Unterteils 2.2 angebracht. An der Unterseite des Unterteils 2.2, an der das Schleifmittel 5 angesaugt wird, ist eine stabile Scheibe 2.3 befestigt. Diese Gestaltung ermöglicht trotz fester/steifer Unterlage eine flexible Bearbeitung der Oberfläche, z.B. an Radien bzw. in Vertiefungen, bei gleichzeitiger stabiler Anlage am Schleifteller.

**Figur 4** zeigt eine Ausführungsform für die Gestaltung eines flexiblen Schleifmaterials 5. Das Schleifmaterial 5 ist als rundes Blättchen aus Papier mit darauf befestigten Schleifkörpern ausgeführt. Um die zur Bearbeitung von gekrümmten Flächen erforderliche Flexibilität des Schleifmittels zu erhöhen, sind um das Zentrum, in dem das Blättchen an den Schleifteller 2 angesaugt wird, Durchbrüche angebracht. Im dargestellten Beispiel sind hierzu kreisförmig Schlitze 5.1 ... 5.4 eingestanzt. Es ist auch möglich, dass Einschnitte oder Einstanzungen verschiedener Formen angebracht sind. Neben der besseren Bearbeitungsmöglichkeit gekrümmter Flächen ergibt sich dadurch auch eine verbesserte Haftung des Papiers am Schleifteller 2.

Aus **Figur 5** ist eine Anordnung ersichtlich, bei der der Schleifteller 2 in einer Zusatzeinrichtung 9 angebracht ist. Die Zusatzeinrichtung 9 ist an einer handelsüblichen Handschleifmaschine befestigt. Der Vakuumkanal 4 ist über einen Schlauchanschluss mit einer Vakuumpumpe verbunden. Bei der dargestellten Ausführung wird der Schleifteller 2 über einen Riemenantrieb 10 von der Schleifscheibe 11 einer Handschleifmaschine angetrieben. Diese Ausführung ermöglicht ein einfaches und kostengünstiges Anbringen der pneumatischen Anordnung an vorhandene Geräte.

### BEZUGSZEICHENLISTE

- 1: Schleifgerät
- 2: Schleifteller
2.1 Oberteil des Schleiftellers
2.2 Unterteil des Schleiftellers
   2.2.1 Einfräsung2.3 Scheibe
- 3: Antriebswelle
- 4: Vakuumkanal
- 5: Schleifmaterial
- 6: Gewindestück
- 7: Antriebseinheit
- 8: Schleifebene
- 9: Zusatzeinrichtung
- 10: Riemenantrieb
- 11: Schleifscheibe

## Patentansprüche

1. Schleifteller für ein Schleifgerät (1), der eine Aufnahme aufweist, mit einem flexiblen Schleifmaterial (5), welches an der Aufnahme mittels Saugwirkung befestigbar ist, wobei im Schleifteller (2) ein Kanal (4) zur Befestigung des Schleifmaterials (5) mittels Vakuum senkrecht zur Schleifebene (8) angeordnet ist, welcher sich im zentralen Bereich des Schleiftellers (2) befindet, **dadurch gekennzeichnet, dass** der Kanal (4) durch den Flächenmittelpunkt der Berührungsfläche des Schleiftellers (2) mit dem Schleifmittel (5) verläuft und der Schleifteller (2) aus einem starren Oberteil (2.1) und einem Unterteil (2.2) aus flexiblen Material besteht.

2. Schleifteller nach Anspruch 1, **dadurch gekennzeichnet, dass** sich im Unterteil (2.2) des Schleiftellers (2) eine umlaufende Einfräsung (2.2.1) befindet und an der Unterseite des Unterteils (2.2) eine stabile Scheibe (2.3) befestigt ist.

3. Schleifteller nach Anspruch 1 oder 2, **dadurch gekennzeichnet, dass** der Schleifteller (2) eine Grundfläche aufweist, die der Arbeitsfläche von Rotations-, Exzenter-, Linear- oder Schwingschleifer entspricht und als Schleifmaterial (5) ein mit Schleifkorn beschichtetes Trägermaterial verwendet wird.

4. Schleifteller nach Anspruch 3, **dadurch gekennzeichnet, dass** das Schleifmaterial (5) als rundes Blättchen aus Papier mit darauf befestigten Schleifkörpern ausgeführt ist, welches Durchbrüche (5.1 ... 5.4) aufweist, die außerhalb des zentralen Bereichs angeordnet sind.

5. Handschleifmaschine mit einem Schleifteller nach einem der vorhergehende Ansprüche, **dadurch gekennzeichnet, dass** der Schleifteller (2) an einer Zusatzeinrichtung angeordnet ist, die mit der Handschleifmaschine verbunden ist und von dieser angetrieben wird.

## Claims

1. Grinding plate for a grinding device (1), which grinding plate presents a receptacle, with a flexible grinding medium (5), which is fastenable to the receptacle by sucking action, where a channel (4) for fastening the grinding medium (5) using vacuum is arranged vertically to the grinding plane (8) in the grinding plate (2), which channel (4) is located in the central area of the grinding plate (2), **characterized in that** the channel (4) runs through the center of area of the contact area of the grinding plate (2) with the grinding medium (5), and **in that** the grinding plate (2) consists of a rigid top part (2.1) and of a bottom part (2.2) made of flexible material.

2. Grinding plate as claimed in claim 1, **characterized in that** a circumferential milled recess (2.2.1) is located in the bottom part (2.2) of the grinding plate (2), and a stable disk (2.3) is fastened at the lower side of the bottom part (2.2).

3. Grinding plate as claimed in claims 1 or 2, **characterized in that** the grinding plate (2) has a base area which corresponds to the working area of rotating grinders, random orbit grinders, linear grinders or vibrating grinders, and **in that** a carrier material coated with abrasive grain is used as grinding medium (5).

4. Grinding plate as claimed in claim 3, **characterized in that** the grinding medium (5) is designed as a small round sheet of paper which has abrasive particles fastened to it, and which presents breakouts (5.1 ... 5.4) that are located outside of the central area.

5. Hand grinder with a grinding plate as claimed in any of the foregoing claims, **characterized in that** the grinding plate (2) is located on an auxiliary equipment which is connected to the hand grinder and driven by the latter.

## Revendications

1. Meule pour une meuleuse (1), laquelle présente une réception, avec un matériau abrasif flexible (5) fixable sur la réception par effet d'aspiration, un canal (4) pour la fixation par vide du matériau abrasif (5) étant disposé dans la meule (2) perpendiculairement au plan de meulage (8) et dans la partie centrale de la meule (2), **caractérisée en ce que** le canal (4) passe par le centre de la surface de contact de la meule (2) avec l'abrasif (5), et **en ce que** la meule (2) se compose d'une partie supérieure (2.1) rigide et d'une partie inférieure (2.2) en matériau flexible.

2. Meule selon la revendication 1, **caractérisée en ce qu'**un fraisage périphérique (2.2.1) est ménagé dans la partie inférieure (2.2) de la meule (2), et **en ce qu'**un disque (2.3) stable est fixé sur la face inférieure de la partie inférieure (2.2).

3. Meule selon la revendication 1 ou la revendication 2, **caractérisée en ce que** la meule (2) présente une surface de base qui correspond à la surface de travail d'une meuleuse rotative, excentrique, linéaire ou de finition et **en ce qu'**un matériau support revêtu de grain abrasif est utilisé comme matériau abrasif (5).

4. Meule selon la revendication 3, **caractérisée en ce que** le matériau abrasif (5) est exécuté comme feuillet de papier circulaire avec des corps abrasifs fixés sur celui-ci, et présentant des perçages (5.1 ... 5.4) situés à l'extérieur de la partie centrale.

5. Meuleuse portative avec une meule selon l'une des revendications précédentes, **caractérisée en ce que** la meule (2) est disposée contre un dispositif complémentaire relié à la meuleuse portative et entraîné par celle-ci.
